# FASCICULE DE BREVET EUROPEEN

(11) **EP 0 208 824 B1**
(45) Date de publication et mention de la délivrance du brevet: **10.10.1990**
(21) Numéro de dépôt: 85870098.2
(22) Date de dépôt: 15.07.1985
(51) Int. Cl.: E04C 1/40

(54) **Blocs isolants**
Isolierbausteine
Insulating building blocks

(43) Date de publication de la demande: 21.01.1987
(73) Titulaire: Vanhoudt, Michel, B-6218 Thimeon (BE)
(72) Inventeur: Vanhoudt, Michel, B-6218 Thimeon (BE)
(74) Mandataire: Colens, Alain M.G.M.

(56) Documents cités:
- DE-A- 2 644 897
- DE-A- 3 241 631
- DE-A- 3 326 804
- DE-C- 1 409 139
- DE-U- 8 432 629
- DETAIL, no. 4, juillet/août 1975, page 501, colonne du milieu, Berlin; article "Bims-Leichtbetonstein mit Hartschaumeinlage"

## Description

La présente invention est relative à des blocs isolants destinés à l'édification des parois extérieures et intérieures isolantes d'un bâtiment.

On réalise certes déjà depuis longtemps des bâtiments comportant des parois isolantes et constituées de différentes manières, par exemple, après avoir réalisé la paroi portante, on vient ensuite y placer sur le chantier l'isolation adéquate, ou encore, ces parois isolantes sont formées par des panneaux préfabriqués dans lesquels est incorporée une isolation, voire aussi, l'on prévoit toute une maçonnerie ou un système de construction à caractère isolant. Si ces systèmes donnent des résultats satisfaisants par des applications très soigneuses et donc très lentes, il n'en reste pas moins que l'on n'évite pas certains défauts.

D'autres procédés ont depuis été proposés, comme l'utilisation des blocs de coffrage associés par emboîtement après fabrication, à des éléments de polystyrène expansé et en vue de simplifier les travaux de construction des parois; un tel système de blocs isolants de coffrage devrait permettre en principe un empilage à sec, c'est-à-dire sans mortier.

Le document DE-U 8 432 629 (correspondant au préambule de la revendication 1) divulgue par exemple une brique isolante de coffrage pour constructions élevées, qui présente un canal la traversant verticalement pour l'apport de béton de remplissage, et un espace prévu verticalement dans un élément d'entretoisement longitudinal qu'elle comporte, pour la mise en place d'une insertion d'isolation thermique sous forme de plaque, espace qui s'étend sur la longueur de la brique entre les traverses qui forment les extrémités de celle-ci, en particulier avec des faces d'appui plan-parallèle fraisées à la hauteur exacte de la brique, avec rainures et languettes. L'espace dans lequel l'insertion d'isolation doit être placée va en s'élargissant en forme de trapèze en section horizontale.

En pratique cependant, il n'est pas possible à la fabrication d'obtenir une hauteur parfaitement régulière, tant d'une part, et en particulier, des blocs de coffrage, que d'autre part, des éléments d'isolation, et à l'emboîtement, on va se trouver en présence de blocs assemblés à des éléments d'isolation dont l'un ou l'autre dépasse en hauteur, de sorte qu'à l'empilement on va rapidement s'écarter de la perpendiculaire au sol, de sorte qu'il sera impossible de travailler à sec, et de maintenir une rigoureuse continuité des éléments d'isolation; et ceci en raison des différences de hauteur entre un bloc de coffrage et l'élément d'isolation.

Il y a lieu de tenir compte que même une faible différence de hauteur, si elle ne provique au départ qu'une faible inclinaison, va entrainer progressivement vers le haut une inclinaison angulaire qui va éloigner de plus en plus le plan de la paroi de la verticale.

On propose actuellement également des blocs de béton à maçonner reliés entre eux par des éléments en polystyrène expansé obtenus par moulage. Dans ce système, les blocs vont devoir être maçonnés; il y a donc lieu de prévoir que l'élément en polystrène expansé dépasse en hauteur le bloc de béton et ceci pour éviter des ponts thermiques dûs à la couche de mortier devant être placée sur le bloc de béton. Pour éviter tout pont thermique, il est indispensable que l'isolant soit continu, c'est-à-dire se touche, ce qui implique que le joint de mortier entre les blocs ait toujours la même épaisseur.

Le procédé de fabrication de blocs isolants proposé par la présente invention pour l'édification à sec de murs et de parois utilise des blocs constitués par une série standardisée de blocs creux de coffrage de même hauteur composés de mortiers de béton de copeaux de bois minéralisés et agglomérés au ciment auxquels après durcissement est fixé un élément isolant de polystyrène expansé, caractérisé en ce que blocs et isolants sont ensuite recalibrés ensemble de manière à obtenir des blocs isolants présentant tous une hauteur identique, à la fois le bloc isolant lui-même ainsi que l'élément isolant fixé sur le bloc.

L'élément isolant de polystyrène expansé peut être fixé extérieurement ou intérieurement sur la face avant ou arrière et/ou également l'une des deux faces latérales des blocs creux de coffrage.

Le recalibrage peut concerner les faces horizontales mais également les faces verticales en contact, et obtenir une ou des faces de contact parfaitement planes et symétriques.

De tels blocs sont donc parfaitement valables pour l'édification à sec d'une paroi de bâtiment; en effet, il n'y aura plus lieu de prévoir de rattraper des différences de niveau.

Différentes variantes sont possibles à la fabrication dans la fixation en usine de l'élément d'isolation qui pourrait être un élément complémentaire d'isolation, le bloc pouvant lui-même être constitué de matières isolantes, ou encore garni intérieurement d'un élément isolant, fixation par exemple par collage, agrafage, clouage, ou encore, emboîtement partiel. De manière connue, on peut prévoir soit un empilement simple des blocs sans emboîtement de la surface de pose, ou, au contraire, emboîtement vertical des blocs complémentaire ou non à un emboîtement horizontal.

Afin de mieux comprendre l'invention, on la décrit maintenant par rapport à un dessin annexé dans lequel on a représenté :
à la figure 1, une vue en perspective latérale dans un bloc isolant conforme à l'invention;
à la figure 2, une vue de haut dans une autre forme de réalisation d'un bloc isolant conforme à l'invention.
En se référant à ces différentes figures, on a illustré par 1 un bloc creux de béton léger pouvant être déjà par lui-même partiellement en matériaux à bon coefficient d'isolation et composé par exemple de copeaux de bois et agglomérés de ciment. Le bloc creux 1 a l'avantage de permettre d'y inclure le placement de canalisation et une armature éventuelle avant le bétonnage; de plus, le bloc 1 est donc utilisé comme coffrage perdu.

Ces blocs creux 1 peuvent être de différents types par exemple à une partie (figure 2) ou deux parties creuses (figure 1). Il peut s'agir de blocs normaux, de blocs universels ou de blocs de coin, demi- blocs d'about, blocs de battée, demi-battée, blocs spéciaux rattrapant des écarts,... Ces différents blocs n'ont pas été illustrés mais, bien entendu, ils sont conçus et traités de manière à devenir des blocs isolants conforme à l'invention.

Par 2 on a illustré une couche de matière isolante, généralement du polystyrène expansé, couche qui doit au moins reprendre toute la hauteur du bloc 1 et toute la largeur de la partie creuse de ce même bloc, mais généralement, toute la face d'exposition du bloc 1. Une différence, même légère, de hauteur entre le bloc 1 et la couche de matière isolante 2, va avoir pour conséquence lors de la mise en tas des blocs, que, soit, si la hauteur de la couche 2 est inférieure à celle du bloc 1, il y aura un espace qui sera imparfaitement isolé, à l'inverse, si la couche de matière isolante 2 dépasse la hauteur du bloc 1, elle va empêcher de placer parfaitement à plat, le bloc suivant en tas.

En se référant à la figure 1, on voit un bloc 1 muni d'une couche de matière isolante 2 portant sur toute la face extérieure l' du bloc et donc pas nécessairement toute la largeur hors-tout; en effet, il est possible de retrouver en retrait de la face avant du bloc, des découpes et avancées qui vont servir à l'emboîtement horizontal, côte à côte, des blocs.

A la figure 2, on a illustré un bloc 1 comportant à la fois une couche de matière isolante 2 sur la face extérieure l'du bloc 1, mais également une face intérieure 1 " de la paroi, côté extérieur du bloc 1 ; en effet, il est possible de prévoir une couche de matière isolante 2 uniquement à l'extérieur du bloc 1, ou encore, uniquement à la face intérieure de la paroi, côté extérieur, ou la combinaison des deux. On pourrait également, dans le cas par exemple d'un local chauffé de manière très intermittente, placer la couche de matière isolante du côté intérieur du bloc et à nouveau, soit uniquement sur la face extérieure ou intérieure de la paroi côté intérieur, soit la combinaison des deux.

Par ailleurs, dans le cas d'un bloc de coin, on prévoit généralement une couche de matière isolante à la fois sur les deux côtés qui vont se retrouver à l'extérieur et ce sur la face extérieure, ou la face intérieure de la paroi, côté extérieur, ou les deux à la fois.

Comme visible à la figure 2, la couche de matière isolante 2 du côté intérieur de la paroi extérieure du bloc est glissée derrière deux excroissances 3 dont la forme peut varier; ceci ne modifie en rien le principe général de l'invention; il est de même des dispositions prises pour assurer l'emboîtement des blocs, les uns au-dessus des autre et côte à côte.

Comme illustré, la couche de matière isolante 2 est collée sur la face des blocs; cependant, on pourrait l'agrafer, la clouer... ou autre moyen de fixation. Une fois que la couche de matière isolante est fixée, on procède au recalibrage des deux surfaces de pose, c'est-à-dire inférieure 1a et supérieure 1 b, de manière à éviter tout dépassement de la couche de matière isolante, tant de la tranche horizontale inférieure 2a, que supérieure 2b. De préférence, on procède en usine, au recalibrage, qui pourrait être des seules surfaces horizontales 1a, 2a et 1b, 2b mais également des surfaces latérales en contact gauche et droite tant du bloc 1 lui-même que des couches isolantes 2.

L'utilisation de blocs isolants tels que décrits, est particulièrement simple et rapide : après avoir posé le premier tas sur une surface parfaitement plane, ou à défaut sur un lit de mortier, on empile les blocs constituants les différents tas et cela totalement à sec, pour ensuite placer les armatures métalliques et canalisations éventuelles dans les blocs et les remplir de béton.

Par ailleurs, le traitement de recalibrage ne va en rien modifier les qualités du bloc isolant qui va donc répondre aux prescriptions habituelles et, en particulier, présenter un coefficient d'isolation très performant tout en permettant une mise en oeuvre des blocs rapide et par une main d'oeuvre non qualifiée.

Pour assurer une bonne stabilité lors de la mise en tas des blocs, on prévoit l'emboîtement de certaines parties, blocs dans le sens vertical, c'est-à-dire l'un au-dessus de l'autre, comme dans le sens horizontal, c'est-à-dire l'un à côté de l'autre; il peut s'agir du bloc creux 1 lui-même mais également de la couche isolante 2. Dans ce cas, la surface de pose ne sera pas formée par un seul et même plan mais par des surfaces de pose en regard parfaitement planes et symétriques.

## Revendications

1. Procédé de fabrication de blocs isolants pour l'édification à sec de murs et de parois utilisant des blocs constitués par une série standardisée de blocs creux de coffrage de même hauteur composés de mortiers de béton de copeaux de bois minéralisés et agglomérés au ciment auxquels après durcissement est fixé un élément isolant de polystyrène expansé, caractérisé en ce que blocs et isolants sont ensuite recalibrés ensemble de manière à obtenir des blocs isolants présentant tous une hauteur identique, à la fois le bloc isolant lui-même ainsi que l'élément isolant fixé sur le bloc.

2. Procédé de fabrication selon la revendication 1 caractérisé en ce que l'élément isolant de polystyrène expansé est fixé intérieurement sur la face avant ou arrière et/ou également sur l'une des faces latérales.

3. Procédé de fabrication selon la revendication 1 caractérisé en ce que l'élément isolant de polystyrène expansé est fixé extérieurement sur la face avant ou arrière et/ou également sur l'une des faces latérales.

4. Procédé de fabrication selon les revendications 1 à 3 caractérisé en ce que les faces verticales en contact sont également recalibrées de manière à obtenir en regard une ou des surfaces de contact parfaitement planes.

5. Procédé de fabrication selon la revendication 1 à 4 caractérisé en ce qu'un élément isolant est fixé, avant recalibrage, à la fois à l'intérieur et à l'extérieur des blocs.

6. Procédé selon les revendications 1 à 5 caractérisé en ce les blocs isolants comportent un emboîtement de l'un sur l'autre.

7. Procédé selon les revendications 1 à 5 caractérisé en ce que les blocs isolants comportent un emboîtement côte à côte.

8. Procédé selon l'une quelconque des revendications 1 à 7 caractérisé en ce que les blocs isolants comportent un emboîtement de l'élément isolant de l'un dans l'autre.

## Claims

1. Ptocess for the manufacture of insulating blocks for the dry piling of walls and partitions using blocks consisting of a standardized series of hollow casing blocks of the same height composed of concrete mortars and wood shavings mineralized and agglomerated in the cement. After these have hardened, an insulating element in expanded polystyrene is fixed, characterized by the fact that blocks and insulating elements are then recalibrated together so as to obtain insulating blocks all presenting an identical height both of the insulating block itself and of the insulating element fixed to the block.

2. Manufacturing process according to claim 1, characterized by the fact that the insulating element in expanded polystyrene is fixed inside on the front or rear face and/or also on one of the lateral faces.

3. Manufacturing process according to claim 1, characterized by the fact that the insulating element in expanded polystyrene is fixed outside on the front or rear face and/or also on one of the lateral faces.

4. Manufacturing process according to claims 1 to 3, characterized by the fact that the vertical faces in contact are also recalibrated so as to obtain opposite one or more perfectly flat contact surfaces.

5. Manufacturing process according to claim 1 to 4 characterized by the fact that an insulating element is fixed, before recalibration, both to the inside and to the outside of the blocks.

6. Process according to claims 1 to 5, characterized by the fixed that the insulating blocks include the means of interlocking one on top of the other.

7. Process according to claims 1 to 5, characterized by the fixed that the insulating blocks include the means of interlocking side by side.

8. Process according to any one of the claims 1 to 7, characterized by the fact that the insulating blocks include means of interlocking the insulating element of one into that of the other.

## Patentansprüche

1. Herstellungsverfahren für Isolierblöcke für den Trockenbau von. Mauern und Wänden durch Gebrauch einer standardisierten Reihe gleichhoher hohler Schalungsblöcke, die sich aus Betonmörtel aus mineralisierten und mit Zement verbundenen Holzspänen zusammensetzen, auf denen nach der Aushärtung ein Isolierteil aus Polystyrenschaum befestigt wird, dadurch gekennzeichnet, daß Blöcke und Isolierteil nachher gemeinsam neukalibriert werden, um Isolierblöcke - d.h. sowohl der Isolierblock selbst wie das auf dem Block befestigte Isolierteil - gleicher Höhe zu erhalten.

2. Herstellungsverfahren nach Anspruch 1, dadurch gekennzeichnet, daß das Isolierteil aus Polystyrenschaum innen auf der Vor- oder Rückseite und/oder auf einer der Seiten befestigt wird.

3. Herstellungsverfahren nach Anspruch 1, dadurch gekennzeichnet, daß das Isolierteil aus Polystyrenschaum außen auf der Vor- oder Rückseite und/oder auf einer der Seiten befestigt wird.

4. Herstellungverfahren nach Ansprüchen 1 bis 3, dadurch gekennzeichnet, daß die sich berührenden senkrechten Seiten ebenfalls neukalibriert werden, so daß eine oder mehrere gegenüberliegende vollkommen flache Kontaktflächen entstehen.

5. Herstellungsverfahren nach Ansprüchen 1 bis 4, dadurch gekennzeichnet, daß das Isolierelement vor der Neukalibrierung sowohl innerhalb als außerhalb der Blöcke befestigt wird.

6. Verfahren nach Ansprüchen 1 bis 5, dadurch gekennzeichnet, daß die Isolierblöcke ineinander eingesteckt sind.

7. Verfahren nach Ansprüchen 1 bis 5, dadurch gekennzeichnet, daß die Isolierblöcke eine seitliche Einsteckverbindung aufweisen.

8. Verfahren nach gleichwelchem der Ansprüche 1 bis 7, dadurch gekennzeichnet, daß die Isolierblöcke über eine Einsteckverbindung der entsprechenden Isolierteile verfügen.
